# FASCICULE DE BREVET EUROPEEN

(11) **EP 0 726 624 B1**
(45) Date de publication et mention de la délivrance du brevet: **22.10.1997**
(21) Numéro de dépôt: 96400125.9
(22) Date de dépôt: 18.01.1996
(51) Int. Cl.: H01R 25/14, H01R 9/09

(54) **Dispositif d'interface**
Verbindungsanordnung
Interface device

(30) Priorité: 10.02.1995 FR 9501646
(43) Date de publication de la demande: 14.08.1996
(73) Titulaire: SCHNEIDER ELECTRIC SA, 92100 Boulogne Billancourt (FR)
(72) Inventeur: Barbier, René, F-21560 Remilly sur Tille (FR); Muller, Hervé, F-21310 Savolles (FR); Soulas, Marc, F-21000 Dijon (FR)
(74) Mandataire: Saint Martin, René

(56) Documents cités:
- EP-A- 0 399 091
- DE-B- 2 833 313
- PATENT ABSTRACTS OF JAPAN vol. 17, no. 289 (E-1375), 3 Juin 1993 & JP-A-05 021099 (IDEC IZUMI), 29 Janvier 1993,

## Description

La présente invention concerne un dispositif d'interface comprenant une embase, constituée par un profilé comportant un corps central bordé par deux flancs longitudinaux supérieur et inférieur, une carte à circuit imprimé montée sur l'embase, et au moins un bloc d'interface comportant un bornier muni à l'avant d'une rangée de bornes alignées, fixé et relié électriquement à l'arrière au circuit imprimé par des fiches de connexion soudées à celui-ci.

Un dispositif d'interface est destiné à être interposé électriquement entre une unité de traitement telle qu'un automate programmable et un équipement électrique susceptible d'être exploité ou commandé par l'unité de traitement. La fonction d'interface est assurée grâce à des blocs d'interface comportant couramment un premier bornier, pour la connexion de câbles assurant la transmission de signaux d'entrée en provenance d'émetteurs vers l'automate ou la transmission de signaux de sortie depuis l'automate à destination d'actionneurs. Les blocs d'interface peuvent éventuellement comporter un second bornier, disposé en dessous du premier bornier, pour une utilisation identique à celle du premier bornier ou pour une distribution d'une polarité de l'alimentation. Les borniers sont chacun munis d'une rangée de bornes de raccordement alignées et montées sur des fiches de connexion soudées sur le circuit imprimé du dispositif, la rangée du second bornier étant parallèle et décalée en profondeur par rapport à celle du premier bornier.

Il est parfois utile de prévoir dans un tel dispositif un troisième bornier pouvant par exemple être utilisé pour un raccordement à la terre ou pour permettre une distribution de la polarité complémentaire de l'alimentation; ce bornier présente une rangée de bornes prévue en parallèle aux deux autres rangées et munie de fiches de connexion soudées au même circuit imprimé du dispositif. Dans l'état de la technique actuel, un dispositif d'interface est donc prévu lors de sa fabrication pour comprendre soit une, soit deux, soit trois rangées de bornes; il est donc impossible pour un utilisateur qui possède un dispositif à deux borniers d'ajouter à tout moment un bornier supplémentaire pour réaliser une troisième rangée de bornes.

L'invention vise par conséquent à proposer un dispositif d'interface auquel il est facile d'ajouter un bornier supplémentaire.

Selon l'invention, le dispositif est caractérisé en ce que le bornier additif est dissocié du bloc d'interface et de la carte à circuit imprimé et est monté sous l'embase grâce à des moyens de retenue qui coopèrent avec celle-ci, de préférence par encliquetage avec au moins une rainure longitudinale prévue dans le flanc inférieur du profilé de préférence dans la face inférieure de ce flanc.

Les moyens de retenue peuvent avantageusement consister en des éléments d'encliquetage, notamment à forme en M, solidaires de la face supérieure du corps du bornier additif. Ces éléments comprennent une âme, des pieds latéraux se raccordant à l'âme et prenant appui sur ladite face supérieure, et une languette élastique solidaire de l'âme et destinée à s'encliqueter de manière irréversible dans la rainure du profilé.

Les moyens de retenue sont de préférence disposés en alternance suivant deux axes parallèles longitudinaux du bornier additif et coopèrent avec deux rainures parallèles longitudinales de la face inférieure du flanc inférieur du profilé. Cette disposition assure un meilleur maintien mécanique du bornier à l'embase.

De plus, la face supérieure du corps du bornier additif présente des formes qui coopèrent avec une rainure profilée complémentaire de la face inférieure de l'embase pour solidariser le bornier à l'embase.

L'invention va maintenant être décrite avec plus de détail en se référant à titre d'exemple aux dessins annexés parmi lesquels:
- la figure 1 représente une vue éclatée du dispositif d'interface selon l'invention;
- la figure 2 représente une vue en coupe du dispositif.

Le dispositif d'interface, visible à la figure 1, est destiné à être interposé électriquement entre une unité de traitement, par exemple un automate programmable, et un équipement électrique susceptible d'être exploité ou commandé par cette unité.

Le dispositif comprend une embase 1, une carte 2 à circuit imprimé, un bloc d'alimentation 3, et au moins un bloc d'interface 4. Le bloc d'interface 4 est muni à l'avant et à sa partie inférieure d'un bornier supérieur intégré 5 et d'un bornier inférieur rapporté 6 parallèle et décalé en profondeur par rapport au bornier 5. Le dispositif comprend en outre un bornier additif 7 destiné à être monté sous l'embase 1 et à être disposé parallèlement et de façon décalée en profondeur par rapport aux deux autres borniers.

L'embase 1 consiste en un profilé réalisé par extrusion apte à être monté par des moyens usuels de fixation sur un rail solidaire d'une paroi ou platine. Le profilé comporte d'un seul tenant un corps central 10, et des flancs longitudinaux supérieur 11 et inférieur 12 disposés en avancée respectivement sur les bords dudit corps.

Les flancs 11 et 12 présentent respectivement sur leur face interne une glissière longitudinale 13, et le flanc inférieur 12 présente vers le dessous, dans sa face externe ou inférieure 12a, deux rainures parallèles longitudinales 14 et 15.

La carte 2, de faible épaisseur, est montée sur l'embase 1 de façon que ses chants longitudinaux 21 soient logés dans les glissières 13. Elle comprend un circuit imprimé et un connecteur 20 multi-voies soudé à ce circuit; le connecteur est destiné à être raccordé à l'automate, et le circuit imprimé permet de relier chaque voie du connecteur avec une voie du bloc d'interface 4 ou du bloc d'alimentation 3.

Le bloc d'alimentation 3 est muni de bornes d'alimentation 30 pour distribuer la tension d'alimentation vers l'unité de traitement et de bornes d'alimentation 31 pour distribuer la tension de contrôle vers l'équipement électrique.

Le bloc d'interface 4 comprend un boîtier 40 qui comporte dans sa partie inférieure le bornier supérieur intégré 5.

Le bornier 5 présente une rangée de bornes 50 alignées. Chaque borne 50 est une borne à vis, à cage ascenseur 51, et munie d'une fiche de connexion 52 soudée au circuit imprimé pour permettre de lui relier électriquement un câble inséré dans la borne. La fiche de connexion 52 assure en outre la fixation mécanique du boîtier 40 à la carte 2.

Le boîtier 40 peut par ailleurs loger dans sa partie supérieure des diffuseurs de lumière 81 qui sont en vis à vis de diodes électroluminescentes 82 soudées au circuit imprimé et qui débouchent à l'avant du boîtier sur des fenêtres 80.

Le bornier inférieur rapporté 6 du bloc d'interface est monté en dessous du bornier 5. Il comprend un corps 60 qui présente sur sa face supérieure 60a des nervures transversales 61 qui coopèrent avec des nervures prévues sur la face inférieure du boîtier 40. La face inférieure 60b du corps 60 se trouve au même niveau que la face externe horizontale 12a du flanc inférieur 12 de l'embase.

Le bornier 6 comprend une rangée de bornes à vis 62 de type à cage ascenseur alignées, qui sont munies de fiches de connexion 63 soudées au circuit imprimé. Cette deuxième rangée de bornes 62 est disposée parallèlement à la rangée de bornes 50 et décalée en profondeur par rapport à cette dernière.

Le bornier additif 7 comprend une rangée de bornes 70 alignées reliées entre elles qui peuvent par exemple être utilisées pour un raccordement à la terre ou pour une distribution de la polarité de l'alimentation opposée à la polarité distribuée par le bornier 6.

Le bornier est constitué d'un corps 71, d'une carte additive à circuit imprimé 72, et d'un socle 73. Les bornes 70 à vis de type à cage ascenseur sont munies de fiches de connexion 74 qui sont soudées au circuit imprimé de la carte additive 72 pour réaliser une liaison électrique entre ces fiches, et contribuer à la fixation mécanique de la carte additive 72 au corps 71. Le socle 73 est destiné à être monté à l'arrière du corps 71 afin de protéger la carte à circuit imprimé et fermer le corps du bornier; cette fermeture arrière du bornier est réalisée grâce à des moyens d'accrochage 75 prévus sur le socle 73 qui s'engagent dans des évidements 76 du corps 71.

Le bornier additif forme ainsi un ensemble monobloc et il est monté sous l'embase 1 du dispositif en dessous du bornier inférieur 6 de manière à disposer la rangée de bornes 70 de façon parallèle et décalée en profondeur par rapport aux deux autres rangées de bornes 50 et 60. Un ergot de positionnement 71b est prévu de préférence sur la surface 71a du bornier additif pour coopérer avec un évidement du bloc d'interface ou de la surface 60b du bornier 6 afin de permettre un positionnement vertical et parallèle des bornes 70 avec les bornes 50.

Le bornier 7 est fixé à l'embase grâce des moyens de retenue 77. Ces moyens sont solidaires de la face supérieure 71a du corps 71 du bornier, ils sont disposés en alternance suivant deux axes parallèles longitudinaux du corps 71 et sont aptes à coopérer avec les rainures 14 et 15 du profilé. La face supérieure horizontale 71a du corps 71 du bornier est ainsi appliquée contre la face inférieure horizontale 12a de l'embase.

Les moyens de retenue 77 sont du type à encliquetage ou analogue. Ils consistent en des éléments de forme en M qui comportent chacun une âme 78, et deux pieds latéraux 79 disposés respectivement aux deux extrémités de l'âme, et prenant appui de façon solidaire sur la face supérieure 71a. L'âme présente en son milieu une languette élastique 78a à flanc oblique destinée à être encliquetée de manière irréversible dans la rainure 14 ou 15.

Pour monter le bornier additif sous l'embase 1, on le positionne sous le bloc d'interface 4 grâce à l'ergot de positionnement 71b, on engage l'âme 78 des moyens de retenue dans les rainures 14 et 15 du profilé. Enfin, on exerce sur le bornier une force sensiblement verticale F dirigée de bas en haut ce qui a pour effet de comprimer les languettes élastiques 78a au niveau des ouvertures 14a et 15a des rainures puis d'asseoir les chants 78b des languettes sur les rebords internes 14b et 15b des rainures. Les éléments 77 sont disposés en alternance de manière opposée selon chaque axe de façon que, les languettes se trouvant orientées de manière opposée, les chants 78b des languettes s'appuient de manière opposée sur les rebords 14b et 15b des rainures pour une meilleure tenue mécanique du bornier. Pour renforcer encore cette tenue, il est possible de solidariser, par exemple par collage, dans une rainure profilée complémentaire 12b de la face 12a de l'embase des formes coopérantes 71c prévues sur la surface 71a du bornier.

Le raccordement électrique du bornier additif se fait à l'aide d'un fil électrique extérieur, câblé par l'utilisateur entre une borne 70 et par exemple une borne 31 du bloc d'alimentation 3, pour une distribution de polarité de l'alimentation.

## Revendications

1. Dispositif d'interface comprenant une embase (1) constituée par un profilé comportant un corps central (10) bordé par deux flancs longitudinaux supérieur (11) et inférieur (12), une carte (2) à circuit imprimé montée sur l'embase, et au moins un bloc d'interface (4) comportant un bornier (5) muni à l'avant d'une rangée de bornes alignées (50), fixé et relié électriquement à l'arrière au circuit imprimé par des fiches de connexion (52) soudées à celui-ci, caractérisé en ce qu'il comprend un bornier additif (7) dissocié du bloc d'interface et de la carte à circuit imprimé monté sous l'embase (1) grâce à des moyens de retenue (77) coopérant avec celle-ci.

2. Dispositif d'interface selon la revendication 1, caractérisé en ce que le flanc inférieur (12) du profilé présente dans sa face externe ou inférieure (12a) au moins une rainure longitudinale (14) et que les moyens de retenue (77) coopèrent par encliquetage avec ladite rainure.

3. Dispositif d'interface selon l'une quelconques des revendications précédentes, caractérisé en ce que les moyens de retenue (77) consistent en des éléments de forme en M solidaires de la face supérieure (71a) du corps du bornier additif et que ces éléments comprennent une âme (78), des pieds latéraux (79) se raccordant à l'âme et prenant appui sur la face supérieure du corps, et une languette élastique (78a) solidaire de l'âme et destinée à s'encliqueter de manière irréversible dans la rainure (14).

4. Dispositif d'interface selon l'une quelconques des revendications, caractérisé en ce que les moyens de retenue (77) sont disposés en alternance suivant deux axes parallèles longitudinaux du bornier additif et coopèrent avec deux rainures parallèles longitudinales (14, 15) de la face inférieure (12a) du flanc inférieur (12) du profilé.

5. Dispositif d'interface selon l'une quelconque des revendications précédentes, caractérisé en ce que le bornier additif comprend un corps (71) dans lequel est disposée à l'avant une rangée de bornes (70) alignées munies de fiches de connexion (74), une carte additive (72) à circuit imprimé sur laquelle sont soudées les fiches de connexion, et un socle (73) fermant et protégeant la carte à circuit imprimé dans le corps du bornier de manière à former un ensemble monobloc.

6. Dispositif d'interface selon l'une quelconque des revendications, caractérisé en ce que la face supérieure (71a) du corps du bornier additif est appliquée contre la face inférieure (12a) de l'embase et que la rangée de bornes (70) du bornier additif est parallèle à la rangée de bornes (50) du bornier (5) du bloc d'interface et est décalée en profondeur par rapport à cette rangée.

7. Dispositif d'interface selon l'une quelconque des revendications précédentes, caractérisé en ce que la face supérieure (71a) du corps du bornier additif présente des formes (71c) qui coopèrent avec une rainure profilée complémentaire (12b) de la face inférieure (12a) de l'embase pour solidariser le bornier à l'embase.

8. Dispositif d'interface selon l'une quelconque des revendications précédentes, caractérisé en ce que la face supérieure (71a) du corps du bornier additif présente un ergot (71b) de positionnement du bornier sous le bloc d'interface (4) de façon que les bornes (70) du bornier additif soient disposées verticalement aux bornes (50) du bornier (5).

9. Dispositif d'interface selon l'une quelconque des revendications précédentes, caractérisé en ce que le bloc d'interface (4) comprend un deuxième bornier (6) disposé sous le bornier (5) de façon que sa face inférieure (60b) se trouve au même niveau que la face inférieure (12a) de l'embase.

10. Dispositif d'interface selon l'une quelconque des revendications précédentes, caractérisé en ce que les flancs supérieur et inférieur (11, 12) présentent respectivement sur leur face interne une glissière longitudinale (13) dans laquelle sont logés les chants longitudinaux (21) de la carte à circuit imprimé (2).

## Patentansprüche

1. Schnittstellenvorrichtung mit einer Grundplatte (1), bestehend aus einem Profil mit einem von zwei länglichen oberen (11) und unteren (12) Flanken gebördelten, mittleren Körper (10), einer auf der Grundplatte montierten Karte (2) mit gedruckter Schaltung, und mindestens einem Schnittstellenblock (4) mit einer Klemmleiste (5), die an der Vorderseite eine Reihe von Klemmen (50) aufweist und elektrisch an der Rückseite der gedruckten Schaltung mit an ihr verschweißten Anschlussteckern (52) befestigt und verbunden ist, dadurch gekennzeichnet, daß sie eine zusätzliche Klemmleiste (7) umfaßt, die vom Schnittstellenblock und von der Karte mit gedruckter Schaltung getrennt und mit Rückhaltmitteln (77) unter der mit ihnen zusammenwirkenden Grundplatte (1) montiert ist.

2. Schnittstellenvorrichtung nach Anspruch 1, dadurch gekennzeichnet, daß die untere Flanke (12) des Profils in ihrer externen oder unteren (12a) Seite mindestens eine Längsrille (14) aufweist, und daß die Rückhaltmittel (77) durch Einrasten mit der besagten Rille zusammenwirken.

3. Schnittstellenvorrichtung nach einem der vorhergehenden Ansprüche, dadurch gekennzeichnet, daß die Rückhaltmittel (77) aus M-förmigen, an der Oberseite (71a) des Körpers der zusätzlichen Klemmleiste befestigten Elementen bestehen, und daß diese Elemente ein Kernstück (78), seitliche, sich an das Kernstück anschließende und sich auf der Oberseite des Körpers abstützende Füße (79) sowie eine federnde Lasche (78a) umfassen, die am Kernstück befestigt und dazu bestimmt ist, endgültig in die Rille (14) einzurasten.

4. Schnittstellenvorrichtung nach einem der vorhergehenden Ansprüche, dadurch gekennzeichnet, daß die Rückhaltmittel (77) abwechselnd nach zwei parallelen Längsachsen der zusätzlichen Klemmleiste angeordnet sind und mit zwei parallelen Längsrillen (14, 15) der Unterseite (12a) der unteren Flanke (12) des Profils zusammenwirken.

5. Schnittstellenvorrichtung nach einem der vorhergehenden Ansprüche, dadurch gekennzeichnet, daß die zusätzliche Klemmleiste einen Körper (71) umfaßt, in dem an der Vorderseite eine Reihe von mit Anschlussteckern (74) ausgerüsteten Klemmen angeordnet ist, sowie eine zusätzliche Karte (72) mit gedruckter Schaltung, an der die Anschlusstecker angeschweißt sind, und ein Sockel (73), der die Karte mit gedruckter Schaltung schließt und sie im Körper der Klemmleiste schützt, um eine Monoblock-Einheit zu bilden.

6. Schnittstellenvorrichtung nach einem der vorstehend genannten Ansprüche, dadurch gekennzeichnet, daß die Oberseite (71a) des Körpers der zusätzlichen Klemmleiste gegen die Unterseite (12a) der Grundplatte drückt, und daß die Klemmenreihe (70) der zusätzlichen Klemmleiste parallel zur Klemmenreihe (50) der Klemmleiste (5) des Schnittstellenblocks und in Bezug auf diese Reihe tiefenversetzt angeordnet ist.

7. Schnittstellenvorrichtung nach einem der vorhergehenden Ansprüche, dadurch gekennzeichnet, daß die Oberseite (71a) des Körpers der zusätzlichen Klemmleiste Formen (71c) aufweist, die mit einer zusätzlichen Profilrille (12b) der Unterseite (12a) der Grundplatte zusammenwirkt, um die Klemmleiste an der Grundplatte zu befestigen.

8. Schnittstellenvorrichtung nach einem der vorhergehenden Ansprüche, dadurch gekennzeichnet, daß die Oberseite (71a) des Körpers der zusätzlichen Klemmleiste eine Positioniernocke (71b) der Klemmleiste unter dem Schnittstellenblock (4) aufweist, so daß die Klemmen (70) der zusätzlichen Klemmleiste senkrecht zu den Klemmen (50) der Klemmleiste (5) angeordnet sind.

9. Schnittstellenvorrichtung nach einem der vorhergehenden Ansprüche, dadurch gekennzeichnet, daß der Schnittstellenblock (4) eine zweite Klemmleiste (6) umfaßt, die so unter der Klemmleiste (5) angeordnet ist, daß sich ihre Unterseite (60b) auf der gleichen Höhe befindet wie die Unterseite (12a) der Grundplatte.

10. Schnittstellenvorrichtung nach einem der vorhergehenden Ansprüche, dadurch gekennzeichnet, daß die obere und untere Flanke (11, 12) jeweils an ihrer Innenseite eine längliche Gleitschiene (13) aufweisen, in der die Längskanten (21) der Karte mit gedruckter Schaltung (2) eingesetzt sind.

## Claims

1. Interface device comprising a base (1) constituted by a profiled member having a central body (10) between top and bottom longitudinal flanges (11, 12), a printed circuit board (2) mounted on the base and at least one interface unit (4) including a terminal block (5) having a row of aligned terminals (50) at the front, fixed and electrically connected at the rear to the printed circuit by connecting pins (52) soldered to the latter, characterised in that it comprises an additional terminal block (7) dissociated from the interface unit and from the printed circuit board and adapted to be mounted under the base (1) by retaining means (77) cooperating with the latter.

2. Interface device according to claim 1 characterised in that the bottom flange (12) of the profiled member has at least one longitudinal groove (14) in its external or bottom face (12a) and in that the retaining means (77) clip into said groove.

3. Interface device according to either of the preceding claims characterised in that the retaining means (77) consist in M-shape members attached to the top face (71a) of the body of the additional terminal block and in that these members comprise a core (78), lateral feet (79) joined to the core and bearing on the top face of the body, and an elastic tongue (78a) attached to the core and adapted to be clipped irremovably to the groove (14).

4. Interface device according to any one of the preceding claims characterised in that the retaining means (77) alternate between two parallel longitudinal axes of the additional terminal block and cooperate with two parallel longitudinal grooves (14, 15) on the bottom face (12a) of the bottom flange (12) of the profile member.

5. Interface device according to any one of the preceding claims characterised in that the additional terminal block comprises a body (71) in which there is at the front a row of aligned terminals (70) having connecting pins (74), an additional printed circuit board (72) to which the connecting pins are soldered and a base (73) closing and protecting the printed circuit board in the body of the terminal block so as to form a monobloc assembly.

6. Interface device according to any one of the preceding claims characterised in that the top face (71a) of the body of the additional terminal block is pressed against the bottom face (12a) of the base and in that the row of terminals (70) of the additional terminal block is parallel to the row of terminals (50) of the terminal block (5) of the interface unit and is offset in the depthwise direction relative to that row.

7. Interface device according to any one of the preceding claims characterised in that the top face (71a) of the body of the additional terminal block has shaped pieces (71c) that cooperate with a complementary profile groove (12b) in the bottom face (12a) of the base to attach the terminal block to the base.

8. Interface device according to any one of the preceding claims characterised in that the top face (71a) of the additional terminal block has a lug (71b) for locating the terminal block under the interface unit (4) so that the terminals (70) of the additional terminal block are disposed vertically in line with the terminals (50) of the terminal block (5).

9. Interface device according to any one of the preceding claims characterised in that the interface unit (4) comprises a second terminal block (6) under the terminal block (5) so that its bottom face (60b) is at the same level as the bottom face (12a) of the base.

10. Interface device according to any one of the preceding claims characterised in that the top and bottom flanges (11, 12) respectively have on their internal face a longitudinal slideway (13) in which the longitudinal edges (21) of the printed circuit board (2) are accommodated.
